# FASCICULE DE BREVET EUROPEEN

(11) **EP 3 811 387 B1**
(45) Date de publication et mention de la délivrance du brevet: **10.04.2024**
(21) Numéro de dépôt: 19735503.5
(22) Date de dépôt: 21.06.2019
(51) Int. Cl.: H01F 7/16, F02M 25/08

(54) **DISPOSITIF ELECTROMAGNETIQUE COMPORTANT UN CONDUIT DE SORTIE DE VAPEUR DISPOSE DANS UN BOITIER INTERMEDIAIRE**
ELEKTROMAGNETISCHE VORRICHTUNG MIT EINEM IN EINEM ZWISCHENGEHÄUSE ANGEORDNETEN DAMPFAUSLASSKANAL
ELECTROMAGNETIC DEVICE COMPRISING A VAPOUR OUTLET CONDUIT ARRANGED IN AN INTERMEDIATE CASING

(30) Priorité: 22.06.2018 FR 1855587
(43) Date de publication de la demande: 28.04.2021
(73) Titulaire: Valeo Systèmes de Contrôle Moteur, 95892 Cergy - Pontoise (FR)
(72) Inventeur: CHAM, Renaud, 95892 CERGY PONTOISE (FR); AMAYA, Luis, 95892 CERGY PONTOISE (FR); VELLAYAGOUNDER, Rajendran, 95892 CERGY PONTOISE (FR); ANDRIEU, Vincent, 95892 CERGY PONTOISE (FR)
(74) Mandataire: Valeo Powertrain Systems
(86) Numéro de dépôt international: PCT/EP2019/066540
(87) Numéro de publication internationale: WO 2019/243611

(56) Documents cités:
- DE-A1-102004 006 874
- US-A1- 2008 000 456
- US-A1- 2012 318 243

## Description

La présente invention concerne les dispositifs électromagnétiques comportant une bobine et un élément mobile sous l'effet du champ magnétique de la bobine, et plus particulièrement un dispositif électromagnétique intégrant des moyens de connexions. De tels dispositifs sont connus des documents : US2006243939A1, US 2012/318243 A1, DE 10 2004 006874 A1 et US 2008/000456 A1.

Les véhicules à moteur thermique sont classiquement munis d'un filtre à charbon actif appelé canister qui absorbe et retient les vapeurs de carburant provenant du réservoir. Le canister est relié à l'admission du moteur via une électrovanne de purge qui est fermée lorsque le moteur est à l'arrêt et qui s'ouvre de façon à permettre la purge du canister lorsque le moteur est en fonctionnement. Les vapeurs en surplus dans le réservoir sont ainsi évacuées vers le moteur ou elles sont brulées. L'activation de la vanne de purge canister est fonction des cycles de purge du constructeur.

Aujourd'hui les normes sur les niveaux d'émissions de vapeurs de carburant sont de plus en plus sévères. Il est donc nécessaire d'adapter les dispositifs actuels à ces normes. Un des problèmes à ces adaptions vient du fait qu'il est nécessaire d'ajouter des capteurs, des vannes pour réguler et limiter les émissions. Cependant l'ajout de tous ces composants sur le circuit de transports des vapeurs amplifie le problème d'émission par l'augmentation de fuites au niveau des connections souvent de type pneumatiques.

Il est ainsi nécessaire de prévoir un dispositif permettant de limiter les émissions.

Pour cela la présente invention propose un dispositif électromagnétique comportant:
- un système électromagnétique,
- un conduit de sortie des vapeurs de carburant prolongeant le système électromagnétique,
- un premier boîtier dans lequel est disposé le système électromagnétique,
le conduit de sortie des vapeurs de carburant étant disposé dans un boîtier intermédiaire.

Selon un mode de réalisation de l'invention, le boîtier intermédiaire est disposé dans le prolongement du premier boîtier.

Selon un mode de réalisation de l'invention, le conduit de sortie des vapeurs de carburant se prolonge à l'intérieur du boîtier intermédiaire et débouche à l'extérieur du conduit par une face différente à celle où il pénètre dans le boîtier intermédiaire.

Selon un mode de réalisation de l'invention, le conduit de sortie des vapeurs de carburant se divise en deux conduits.

Selon un mode de réalisation de l'invention, le dispositif comporte au moins un élément supplémentaire raccordé à une extrémité de conduit.

Selon un mode de réalisation de l'invention, le dispositif comporte deux vannes de sécurité.

Selon l'invention, le dispositif comporte un filtre disposé sur le chemin des vapeurs de carburant en amont du système électromagnétique.

Selon un mode de réalisation de l'invention, les deux conduits forment un angle de 90° l'un avec l'autre ou un angle inférieur à 90°.

L'invention concerne également l'utilisation du dispositif selon l'invention dans un véhicule automobile.

D'autres buts, caractéristiques et avantages de l'invention seront mieux compris et apparaîtront plus clairement à la lecture de la description faite, ci-après, en se référant aux figures annexées, données à titre d'exemple et dans lesquelles:
- La figure 1 est une représentation schématique d'une coupe longitudinale d'un dispositif selon l'invention,
- la figure 2 est une représentation schématique d'une coupe longitudinale de deux modes de réalisation d'un dispositif selon l'invention 2a) diaphragme coopérant avec ergot, 2b) diaphragme avec tête élargie,
- La figure 3 est une représentation schématique d'une coupe longitudinale de deux modes de réalisation d'un dispositif selon l'invention 3a) conduits à angle 90°, 3b) conduits à angle <90°,
- La figure 4 est une vue du filtre du dispositif selon l'invention.

La présente invention concerne un dispositif 10 électromécanique, et plus particulièrement une électrovanne 10 de purge de canister comportant au moins un conduit de sortie des vapeurs de carburant, avec un connecteur, intégré dans un boitier de l'électrovanne.

L'objectif de cette intégration est de permettre la connexion avec au moins un autre élément tel qu'une vanne, ou un capteur, ou un autre élément, sans raccord supplémentaire, et ainsi sans émission supplémentaire.

Le dispositif 10 selon l'invention, illustré figure 1, comporte un conduit 20 d'entrée des vapeurs de carburant connecté a un conduit de circulation des vapeurs de carburant arrivant d'un réservoir de carburant, et un conduit 30 de sortie des vapeurs de carburant.

Le dispositif 10 comporte au moins un connecteur 50 pour son raccordement électrique.

Les matériaux du dispositif 10 sont choisis pour résister aux vapeurs d'hydrocarbures, notamment d'essence.

Un premier boitier 61 du dispositif 10 loge intérieurement un système 60 électromagnétique. Ce dernier comporte, un noyau fixe 62, tubulaire d'axe X, en un matériau ferromagnétique doux tel que par exemple du fer ou un acier ferromagnétique.

Le système 60 électromagnétique comporte une bobine 63 qui s'étend autour du noyau fixe 62 pour générer en son sein un champ magnétique lorsqu'il est alimenté électriquement. La bobine 63 est par exemple en fil de cuivre isolé, notamment émaillé.

Le système comporte également un élément déplaçable selon l'axe X sous l'effet du champ magnétique généré par la bobine 63, cet élément mobile étant sous la forme d'un noyau plongeur 70, réalisé en un matériau ferromagnétique, mobile axialement selon l'axe X à l'intérieur du noyau fixe 62.

Le noyau plongeur 70 est intérieur au noyau fixe, dans l'exemple considéré, et l'écoulement, qui est de préférence gazeux (vapeurs de carburant en l'espèce), a lieu à son contact quand il est ouvert.

Selon un mode de réalisation de l'invention,, le noyau plongeur 70 est en un matériau magnétique doux, qui perd son aimantation lorsque le champ magnétique de la bobine cesse, de même que le noyau fixe 62.

Le noyau plongeur 70 vient en appui contre un siège de clapet muni d'un orifice 23 à travers lequel circulent les vapeurs de carburants lorsque le dispositif est ouvert.

Un ressort de rappel 80 assure le retour du noyau plongeur 70 dans sa position de repos, de fermeture du conduit de sortie, en l'absence d'alimentation électrique de l'électrovanne.

Le conduit 20 d'entrée comporte une ouverture d'entrée 21 par laquelle arrivent les vapeurs de carburants et une ouverture 21 de sortie par laquelle sont évacuées les vapeurs de carburant, en amont de l'orifice 23 du siège de clapet.

Le système 60 électromagnétique se prolonge par le conduit 30 de sortie des vapeurs de carburant. Ce conduit comporte à sa base une tuyère. Cette tuyère sert à optimiser le flux et le débit des vapeurs de carburant évacuées. C'est donc la tuyère qui se prolonge sous la forme du conduit 30 de sortie des vapeurs de carburant.

Dans le cadre de l'invention, le conduit 30 de sortie des vapeurs de carburant est disposé dans un boîtier 71 intermédiaire.

Ce boîtier 71 intermédiaires est disposé dans le prolongement du premier boîtier 61.

Selon un mode de réalisation de l'invention, le boîtier 71 intermédiaire est fixé au premier boîtier 61. La fixation est réalisée par soudure collage ou tous moyens compatibles avec l'utilisation du dispositif.

Selon un mode de réalisation de l'invention, le conduit 30 de sortie des vapeurs de carburant se prolonge à l'intérieur du boîtier 71 intermédiaire et débouche à l'extérieur du conduit par une face 710 différence à celle 711 où il pénètre dans le boîtier 71 intermédiaire. Selon un mode de réalisation de l'invention, débouche à l'extérieur du conduit par une face 710 opposée à celle 711 où il pénètre dans le boîtier 71 intermédiaire. Selon un autre mode de réalisation de l'invention, débouche à l'extérieur du conduit par une face adjacente à celle 711 où il pénètre dans le boîtier 71 intermédiaire. Le terme pénétrer décrit ici l'extrémité du conduit 30 qui est en contact avec le système 60 électromagnétique du conduit 30, et qui est donc située dans le boîtier 71 intermédiaire.

Selon une variante de l'invention, le conduit 30 de sortie des vapeurs de carburant comporte une ramification 40. Plus précisément, le conduit 30 de sortie des vapeurs de carburant se divise en deux conduits 40, 300. Le deuxième conduit 40 débouche sur une des faces adjacentes à une des deux faces d'entrée 711 et de sortie 710 de sortie des vapeurs de carburant.

Les faces 710, par laquelle débouche le conduit 30 de sortie des vapeurs de carburant comporte ainsi chacune une ouverture 720, 420.

Selon un autre mode de réalisation, dans le cas de la première variante, lorsque le conduit 30 ne comporte pas de ramification ou deuxième conduit, le boîtier 71 intermédiaire comporte une seule ouverture.

Ces ouvertures 720, 420 permettent, ainsi, chacune le raccordement d'un élément 90 supplémentaire.

Ainsi il n'y a pas de communication et donc pas de fuite entre les deux boîtiers 61, 71. Les vapeurs arrivant du conduit 30 de sortie des vapeurs de carburant sont directement évacuées à l'extérieur du boîtier intermédiaire 71, sans y pénétrer.

Le boîtier intermédiaire 71 permet ainsi le support des conduits 30, 40 et des raccordements 90 associées.

Selon un mode de réalisation de l'invention, cet élément 90 supplémentaire est une vanne de sécurité illustrée figures 1 à 3.

Selon un mode de réalisation, le dispositif 10 comporte deux vannes de sécurité illustrée figures 1 et 2a, 2b.

Selon un mode de réalisation de l'invention, cet élément 90 supplémentaire est un connecteur visible, figures 2a et 2b, pour tout autre élément compatible avec le dispositif.

Selon un mode de réalisation de l'invention, les deux conduits 40 et 300 sont disposés perpendiculairement l'un à l'autre. Plus précisément, ils forment un angle α de 90° ou différent de 90° l'un avec l'autre.

Selon un autre mode de réalisation de l'invention, les deux conduits sont disposés de façon à former un angle α' inférieur à 90°. Une telle configuration permet un meilleur débit.

L'angle α, α' étant l'angle formé par les deux conduits 300, 40 issus du conduit 30 de sortie des vapeurs de carburant.

Selon un mode de réalisation de l'invention, lorsque élément 90 supplémentaire est une vanne de sécurité celle-ci comporte un diaphragme 91 visible figures 2 a et 2b. Le diaphragme est configuré de façon à être maintenu en place dans le corps 94 de la vanne lors de l'assemblage de la vanne de sécurité 90. Selon une première variante de l'invention figure 2a, le diaphragme 91 comporte un évidemment 92 coopérant avec un ergot 95 formé dans le corps de la vanne. Le diaphragme est ainsi bloqué lors de l'assemblage. Selon une deuxième variante de l'invention figure 2b, l'extrémité 93 du diaphragme à un diamètre supérieur au diamètre du piston 91. Le diaphragme ne peut ainsi plus bouger, au déplacement près nécessaire à son fonctionnement, lorsqu'il est logé dans le corps 94 de la vanne 90 de sécurité.

Les vapeurs de carburants circulants dans le dispositif 10 sont chargées en particules. Afin de protéger le noyau plongeur et d'éviter l'obstruction du conduit 30 de sortie des vapeurs de carburant, le dispositif 10 comporte un filtre 100 circulaire. Le filtre 100 est disposé sur le chemin des vapeurs de carburant en amont du noyau plongeur 70. Plus précisément, le filtre 100 est disposé au niveau de l'ouverture 21 du conduit 20 d'entrée et avant le noyau plongeur et l'orifice 23 du siège de clapet.

Un tel filtre circulaire permet de bloquer les particules directement à la sortie du conduit 20 d'entrée des vapeurs de carburant et permet une circulation des vapeurs de carburant sans particule tout autour du système 60 électromagnétique.

Dans le cadre de l'invention, le filtre est un filtre anti-particules permettant de filtrer des particules dont la taille est supérieure ou égale à 50 µm.

## Revendications

1. Dispositif (10) électromagnétique comportant:
- un système (60) électromagnétique comportant une bobine (63) qui s'étend autour d'un noyau fixe (62) pour générer en son sein un champ magnétique lorsqu'il est alimenté électriquement,
- un élément déplaçable sous l'effet du champ magnétique généré par la bobine (63), cet élément mobile étant sous la forme d'un noyau plongeur,
- un conduit (30) de sortie des vapeurs de carburant prolongeant le système (60) électromagnétique disposé dans un boitier (71) intermédiaire,
- un premier boitier (61) dans lequel est disposé le système (60) électromagnétique,
**caractérisé en ce qu'**il comporte un filtre (100) circulaire disposé sur le chemin des vapeurs de carburant au niveau d'une ouverture (21) d'un conduit (20) d'entrée en amont du système (60) électromagnétique.

2. Dispositif (10) électromagnétique selon la revendication 1, dans lequel le boitier (71) intermédiaire est disposé dans le prolongement du premier boitier (61).

3. Dispositif (10) électromagnétique selon une des revendications 1 ou 2, dans lequel le conduit (30) de sortie des vapeurs de carburant se prolonge à l'intérieur du boitier (71) intermédiaire et débouche à l'extérieur du boitier par une face (710) différente à celle (711) où il pénètre dans le boitier (71) intermédiaire.

4. Dispositif (10) électromagnétique selon une des revendications 1 à 3, dans lequel le conduit (30) de sortie des vapeurs de carburant se divise en deux conduits (40, 300).

5. Dispositif (10) électromagnétique selon une des revendications 1 à 4, comportant au moins un élément (90) supplémentaire raccordé à une extrémité de conduit (40, 30).

6. Dispositif (10) électromagnétique selon une des revendications 1 à 5, comportant deux vannes de sécurité (90).

7. Dispositif (10) électromagnétique selon une des revendications 4 et 5 à 6 lorsqu'elles dépendent de la revendication 4, dans lequel les deux conduits (40) et (30) forment un angle de 90° l'un avec l'autre ou un angle inférieur à 90°.

8. Utilisation du dispositif (10) selon une de revendications 1 à 7 dans un véhicule automobile.

## Patentansprüche

1. Elektromagnetische Vorrichtung (10), umfassend:
- ein elektromagnetisches System (60), das eine Spule (63) umfasst, die sich um einen feststehenden Kern (62) herum erstreckt, um in ihrem Inneren ein Magnetfeld zu erzeugen, wenn sie elektrisch versorgt wird,
- ein Element, das unter der Wirkung des von der Spule (63) erzeugten Magnetfelds verlagerbar ist, wobei dieses mobile Element in Form eines Tauchkerns vorliegt,
- einen Auslasskanal (30) für Kraftstoffdämpfe, der das elektromagnetische System (60) verlängert und in einem Zwischengehäuse (71) angeordnet ist,
- eine erstes Gehäuse (61), in dem das elektromagnetische System (60) angeordnet ist, **dadurch gekennzeichnet, dass** es einen runden Filter (100) umfasst, der auf dem Weg der Kraftstoffdämpfe an einer Öffnung (21) eines Einlasskanals (20) stromauf des elektromagnetischen Systems (60) angeordnet ist.

2. Elektromagnetische Vorrichtung (10) nach Anspruch 1, bei der das Zwischengehäuse (71) in der Verlängerung des ersten Gehäuses (61) angeordnet ist.

3. Elektromagnetische Vorrichtung (10) nach einem der Ansprüche 1 oder 2, bei welcher der Auslasskanal (30) für Kraftstoffdämpfe sich in das Innere des Zwischengehäuses (71) verlängert und an der Außenseite des Gehäuses an einer Seite (710) mündet, die verschieden von derjenigen (711) ist, an der er in das Zwischengehäuse (71) eindringt.

4. Elektromagnetische Vorrichtung (10) nach einem der Ansprüche 1 bis 3, bei welcher der Auslasskanal (30) für Kraftstoffdämpfe sich in zwei Kanäle (40, 300) teilt.

5. Elektromagnetische Vorrichtung (10) nach einem der Ansprüche 1 bis 4, die mindestens ein zusätzliches Element (90) umfasst, das an ein Ende des Kanals (40, 30) angeschlossen ist.

6. Elektromagnetische Vorrichtung (10) nach einem der Ansprüche 1 bis 5, die zwei Sicherheitsventile (90) umfasst.

7. Elektromagnetische (10) Vorrichtung nach einem der Ansprüche 4 und 5 bis 6, wenn sie von Anspruch 4 abhängig sind, bei der die beiden Kanäle (40) und (30) miteinander einen Winkel von 90° oder einen Winkel von weniger als 90° bilden.

8. Verwendung der Vorrichtung (10) nach einem der Ansprüche 1 bis 7 in einem Kraftfahrzeug.

## Claims

1. An electromagnetic device (10) having:
- an electromagnetic system (60) having a coil (63) that extends around a fixed core (62) in order to generate a magnetic field therein when it is supplied with electric power,
- an element that is movable under the effect of the magnetic field generated by the coil (63), this movable element being in the form of a plunger core
- a fuel vapor outlet duct (30) extending the electromagnetic system (60) disposed in an intermediate casing (71),
- a first casing (61) in which the electromagnetic system (60) is disposed,
**characterized in that** it comprises a circular filter (100) arranged on the path of the fuel vapors at an opening (21) of an inlet conduit (20) upstream of the electromagnetic system (60).

2. The electromagnetic device (10) as claimed in claim 1, wherein the intermediate casing (71) is disposed in the continuation of the first casing (61).

3. The electromagnetic device (10) as claimed in either of claims 1 and 2, wherein the fuel vapor outlet duct (30) continues inside the intermediate casing (71) and leads out of the casing through a different face (710) than the one (711) at which it passes into the intermediate casing (71).

4. The electromagnetic device (10) as claimed in one of claims 1 to 3, wherein the fuel vapor outlet duct (30) splits into two ducts (40, 300).

5. The electromagnetic device (10) as claimed in one of claims 1 to 4, having at least one additional element (90) connected to one end of the duct (40, 30).

6. The electromagnetic device (10) as claimed in one of claims 1 to 5, having two safety valves (90).

7. The electromagnetic device (10) as claimed in one of claims 4 and 5 to 6, when they are dependent on claim 4, wherein the two ducts (40) and (30) form an angle of 90°C with one another or an angle less than 90°C.

8. The use of the device (10) as claimed in one of claims 1 to 7 in a motor vehicle.
